# EUROPÄISCHE PATENTSCHRIFT

(11) **EP 0 624 694 B1**
(45) Veröffentlichungstag und Bekanntmachung des Hinweises auf die Patenterteilung: **05.02.1997**
(21) Anmeldenummer: 94106630.0
(22) Anmeldetag: 28.04.1994
(51) Int. Cl.: E04B 7/02, E04D 3/06

(54) **Pyramidenförmiges Dachgerüst, insbesondere für ein Glasdach**
Pyramid shaped roof truss particularly for a glazed roof
Charpente de toit en forme de pyramide, en particulier pour un toit vitré

(30) Priorität: 13.05.1993 DE 4316063
(43) Veröffentlichungstag der Anmeldung: 17.11.1994
(73) Patentinhaber: Philippi, Gerd, 66793 Saarwellingen (DE)
(72) Erfinder: Philippi, Gerd, 66793 Saarwellingen (DE)
(74) Vertreter: Bernhardt, Winfrid, Dr.-Ing.

(56) Entgegenhaltungen:
- DE-A- 3 640 489
- FR-A- 1 479 740
- FR-A- 2 666 603

## Beschreibung

Die Erfindung betrifft ein pyramidenförmiges Dachgerüst, bei dem
a) die Gratsparren des Dachgerüstes Kastenprofile sind, die
b) an ihrem unteren Ende auf Stutzen von an den Ecken der Pyramide angeordneten, ringförmig miteinander verbundenen Anschlußteilen stecken und
c) an ihrem oberen Ende auf Stutzen eines die Gratsparren an der Pyramidenspitze zusammenhaltenden Verbindungsteiles stecken.

Ein solches Dachgerüst ist aus DE-A-36 40 489 bekannt. In dieser Schrift ist ein Verbindungsbauteil für die Gratsparren eines pyramidenförmigen Kuppeldaches vorgeschlagen, das universell sein soll. Es ist als vertikale Platte ausgebildet, deren vertikale Randbereiche nut- und federartig gestaltet sind. Jeder Randbereich weist wenigstens eine Ausnehmung sowie ein Scharnierauge auf. Die Platte ist mit einem ihre Ebene überragenden Anschlußkopfstück versehen. Die Ausnehmung ist zur Aufnahme eines Scharnierauges hergerichtet. Das Verbindungsbauteil läßt sich benutzen, die Gratsparren in der Kuppelspitze miteinander zu einem Stützkranz zu verbinden, aber auch zum Anschluß der einzelnen Gratsparren an den die Grundfläche umfassenden Tragrahmen des Kuppeldaches.
Die Scharnierverbindung der Gratsparren an ihrem unteren und oberen Ende hat ihre Vorteile. Ihre Festigkeit läßt allerdings zu wünschen übrig. Insofern ist die Zweckmäßigkeit dieser Verbindung begrenzt.

Der Erfindung liegt die Aufgabe zugrunde, eine zweckmäßige Knotenkonstruktion eines Dachgerüstes, insbesondere aus Aluminium, insbesondere für ein Glasdach, zu schaffen.

Gemäß der Erfindung ist zu diesem Zweck bei einem Dachgerüst der eingangs genannten Art vorgesehen, daß die Anschlußteile und das Verbindungsteil jeweils zusammengesetzt sind aus
d) einem von jeweils einem massiven Stangenprofil abgeschnittenen Basisteil mit einem an seiner Außenseite senkrecht verlaufenden Verzahnungsprofil für den bzw. jeden Stutzen und
e) dem bzw. den, auf das Verzahnungsprofil mit einem Gegenprofil aufgeschobenen, Stutzen, der bzw. die schräg mit dem Neigungswinkel der Gratsparren von einem Stangenprofil, dessen Dicke im wesentlichen gleich der Breite des Hohlquerschnitts des Kastenprofils ist, abgeschnitten ist bzw. sind mit einer Breite, die im wesentlichen gleich der Höhe des Hohlquerschnitts des Kastenprofils ist.

Das bedeutet: Aus nur drei Profilen können die Knotenstücke, d.h. die genannten Anschlußteile unten an den Ecken der Pyramide und das genannte Verbindungsteil oben an der Spitze, für jede beliebige Neigung der Pyramidenflächen zugeschnitten und zusammengesetzt werden, nämlich dem massiven Stangenprofil für die Anschlußteile, dem massiven Stangenprofil für das Verbindungsteil und dem, in der Regel hohlen, Stangenprofil für die Stutzen.
Entscheidend ist, daß dabei unabhängig von dem jeweiligen Neigungswinkel die Längsachsen der drei Stangenprofile immer senkrecht ausgerichtet sind.

Die Zeichnungen geben ein Ausführungsbeispiel der Erfindung wieder.
- Fig. 1: zeigt ein pyramidenförmiges Dachgerüst in isometrischer Darstellung,
- Fig. 2: zeigt die linke untere Ecke des Dachgerüstes, teilweise auseinandergezogen, in isometrischer Darstellung in größerem Maßstab,
- Fig. 3: zeigt die Spitze des Dachgerüstes in isometrischer Darstellung im Maßstab der Fig. 2,
- Fig. 4: zeigt ein Einzelteil aus Fig. 2 in Draufsicht in noch einmal größerem Maßstab und
- Fig. 5: zeigt ein Einzelteil aus Fig. 3 in Draufsicht im Maßstab der Fig. 4.

Die Pyramide ist 4-eckig. Das Gerüst setzt sich im wesentlichen zusammen aus vier Winkelprofilen 1 an den Grundseiten der Pyramide, vier von den Ecken der Grundseiten zur Spitze verlaufenden Gratsparren 2 und als zugehörigen Knotenstücken vier Anschlußteilen 3 an den Ecken und einem Verbindungsteil 4 an der Spitze.

Hinzu kommen zwischen den Winkelprofilen 1 und den Gratsparren 2 angeordnete Sparren 5.

Das in Fig. 2 dargestellte Anschlußteil 3 setzt sich zusammen aus einem Basisteil 6 und zwei von diesem abstehenden Stutzen 7 und 20.

Das Basisteil 6 ist von einem massiven Stangenprofil abgeschnitten, das unter einem der Eckenzahl der Pyramide entsprechenden Winkel, im vorliegenden Falle der 4-eckigen Pyramide unter einem rechten Winkel, zwei Flügel 8 aufweist zur Verbindung mit den Winkelprofilen 1, z.B. durch Verschraubung. Aus dieser Verbindung der vier Winkelprofile 1 mit den vier Anschlußteilen 3 ergibt sich ein Ringanker.
Die obere Schnittfläche 9 des Basisteils 6 ist im Neigungswinkel der Gratsparren 2 gelegt. Unten ist das Basisteil 6 rechtwinklig abgeschnitten.
Das Basisteil 6 weist im Winkel zwischen den Flügeln 8 ein Verzahnungsprofil 10 auf aus drei Stegen; der mittlere Steg 11 hat einen Hammerkopf-Querschnitt, die beiden äußeren Stege 12 sind mit einer schwalbenschwanzförmigen Hinterschneidung 13 versehen.
Nach der anderen Seite hin weist das Basisteil 6 ein Gegenprofil 14 zu dem Verzahnungsprofil 10 auf, d.h. mit zwei Stegen 15, die in ihrem Querschnitt nach außen einen Schwalbenschwanz 16 zum Eingriff in die Hinterschneidung 13 aufweisen und im übrigen eine Verdickung 17, derart, daß sie die beiden Zwischenräume zwischen den Stegen 11 und 12 des Verzahnungsprofils 10 vollständig ausfüllen.

Der Stutzen 7 ist von einem hohlen Stangenprofil schräg abgeschnitten; seine Oberseite und seine Unterseite haben, ebenso wie die obere Schnittfläche 9 des Basisteils 6, die Neigung der Gratsparren 2.
Der Querschnitt des Stutzens 7 ist länglich-rechteckig. An der einen Schmalseite weist er das Gegenprofil 14 auf; mit diesem ist er in das Verzahnungsprofil 10 des Basisteils 3 klemmend eingeschoben. An der anderen Schmalseite ist noch einmal das Verzahnungsprofil 10 ausgebildet. Damit könnte der Stutzen 7 durch Zusammensetzen mit einem weiteren, gleichen Abschnitt verlängert werden.
Zwei V-Nuten 18 an den äußeren Stoßstellen zwischen dem Stutzen 7 und dem Basisteil 6 erlauben hier bei Bedarf ein Verschweißen.

Der Stutzen 20 ist vom gleichen hohlen Stangenprofil abgeschnitten wie der Stutzen 7, oben unter demselben Winkel wie dieser und unten rechtwinklig. Er ist mit seinem Verzahnungsprofil 10 auf das Gegenprofil 14 des Basisteils 6 gesteckt. An der Oberseite liegt er fluchtend in gleicher schräger Ebene mit dem Basisteil 6 und dem Stutzen 7. Unten ist er abgestützt auf einer die Gehrungsfuge 21 zwischen den hier aneinanderschließenden Winkelprofilen 1 überdeckenden Platte 22. Er vergrößert damit die Auflage des Anschlußteils 3.

Auf den Stutzen 7 und auf das Verzahnungsprofil 10 des Basisteils 3 bis zu an diesem ausgebildeten Anschlägen 23 aufgesteckt ist ein abgezogen dargestellter Gratsparren 2. Er besteht aus einem mit seinem Hohlquerschnitt auf den Stutzen 7 passenden Hohlprofil, an dem an der Oberseite ein Schraubkanal 24 ausgebildet ist.

Die vier Gratsparren 2 sind an der Spitze des Dachgerüsts durch das Verbindungsteil 4 zusammengehalten wie in Fig. 3 dargestellt.
Das Verbindungsteil 4 besteht gleichfalls aus einem von einem massiven Stangenprofil abgeschnittenen Basisteil 25 und an dieses angesetzten Stutzen 26.

Das Basisteil weist in drehsymmetrischer Anordnung vier Verzahnungsprofile 10 auf.

In diese sind die Stutzen 26 wiederum mit Gegenprofilen 14 eingeschoben. Die Stutzen 26 sind gleiche Abschnitte von dem gleichen Stangenprofil wie die Stutzen 7.
Die oberen Enden der Verzahnungsprofile 10 sind schräg abgeschnitten wie die Stutzen 26 und fluchten mit diesen. Dazwischen verbleibt ein waagerechtes Quadrat. Am unteren Ende ist das Basisteil 25 rechtwinklig abgeschnitten, d.h. gleichfalls waagerecht.

Der größere Maßstab der Fig. 4 und 5 läßt in Fig. 5 an dem Basisteil 25 Anschläge 28 erkennen, bis zu denen die Gratsparren 2 aufgeschoben sind. Sie entsprechen den Anschlägen 23 an dem Basisteil 6. An diesem sind in Fig. 4 zwei Taschen 27 deutlich erkennbar, in die die Enden der senkrechten Schenkel der Winkelprofile 1 bis zum Anschlag eingeschoben sind.

Vergleichsweise massive Stangenprofile entsprechend den Querschnitten gemäß Fig. 4 und 5 mit gleichen Verzahnungsprofilen 10 und Gegenprofilen 14 wären auch für 6-eckige und 8-eckige Pyramiden möglich. Darüberhinaus wird der Bedarf zu gering sein. Die Stangenprofile zur Herstellung der Stutzen 7 bzw. 26 und die Hohlprofile für die Gratsparren 2 bleiben dann gleich. Die jeweils zusammengehörigen Profile können dem Metallbauer als Bausatz zur Verfügung gestellt werden.

## Patentansprüche

1. Pyramidenförmiges Dachgerüst, bei dem
a) die Gratsparren (2) des Dachgerüstes Kastenprofile sind, die
b) an ihrem unteren Ende auf Stutzen (7) von an den Ecken der Pyramide angeordneten, ringförmig miteinander verbundenen Anschlußteilen (3) stecken und
c) an ihrem oberen Ende auf Stutzen (26) eines die Gratsparren (2) an der Pyramidenspitze zusammenhaltenden Verbindungsteiles (4) stecken,
dadurch gekennzeichnet,
daß die Anschlußteile (3) und das Verbindungsteil (4) jeweils zusammengesetzt sind aus
d) einem von jeweils einem massiven Stangenprofil abgeschnittenen Basisteil (6 bzw. 25) mit einem an seiner Außenseite senkrecht verlaufenden Verzahnungsprofil (10) für den bzw. jeden Stutzen (7 bzw. 26) und
e) dem bzw. den, auf das Verzahnungsprofil (10) mit einem Gegenprofil (14) aufgeschobenen Stutzen (7 bzw. 26), der bzw. die schräg mit dem Neigungswinkel der Gratsparren (2) von einem Stangenprofil, dessen Dicke im wesentlichen gleich der Breite des Hohlquerschnitts des Kastenprofils (2) ist, abgeschnitten ist bzw. sind mit einer Breite, die im wesentlichen gleich der Höhe des Hohlquerschnitts des Kastenprofils (2) ist.

2. Dachgerüst nach Anspruch 1,
dadurch gekennzeichnet,
daß die Anschlußteile (3) und/oder das Verbindungsteil (4) mit solcher Höhe von dem massiven Stangenprofil abgeschnitten sind, daß sie in dem Verzahnungsprofil (10) unten und oben mit den angesetzten Stutzen (7 bzw. 26) mindestens ungefähr bündig abschließen.

3. Dachgerüst nach Anspruch 2,
dadurch gekennzeichnet,
daß oben das Verbindungsteil (4) mindestens in den Verzahnungsprofilen (10) und die Anschlußteile (3) ganz in dem gleichen Winkel schräg abgeschnitten ist bzw. sind wie die Stutzen (7;26).

4. Dachgerüst nach Anspruch 2 oder 3,
dadurch gekennzeichnet,
daß das Verbindungsteil (4) und die Anschlußteile (3) unten rechtwinklig abgeschnitten ist bzw. sind.

5. Dachgerüst nach einem der Ansprüche 1 bis 4,
dadurch gekennzeichnet,
daß das Stangenprofil der Stutzen (7;26) auf der dem genannten Gegenprofil gegenüberliegenden Seite wieder das Verzahnungsprofil aufweist.

6. Dachgerüst nach einem der Ansprüche 2 bis 5,
dadurch gekennzeichnet,
daß das massive Stangenprofil der Anschlußteile (3) auf der dem Verzahnungsprofil (10) gegenüberliegenden Seite wieder das Gegenprofil (14) oder noch einmal das Verzahnungsprofil aufweist.

7. Dachgerüst nach Anspruch 6,
dadurch gekennzeichnet,
daß auf das letztere Gegenprofil oder Verzahnungsprofil ein weiterer von dem genannten Stangenprofil abgeschnittener Stutzen aufgeschoben ist derart, daß er die Abstützung vergrößert.

8. Dachgerüst nach einem der Ansprüche 2 bis 7,
dadurch gekennzeichnet,
daß das massive Stangenprofil der Anschlußteile (3) unter einem der Eckenzahl der Pyramide entsprechenden Winkel zwei Flügel (8) aufweist für den Anschluß die genannte ringförmige Verbindung bildender Leisten (1).

9. Bausatz mit den in einem der Ansprüche 1 bis 8 genannten Stangenprofilen zum Abschneiden der Stutzen (7;26), massiveren Stangenprofilen zum Abschneiden der Basisteile (6 bzw. 25) und Kastenprofilen für die Gratsparren (2).

10. Bausatz nach Anspruch 9 mit Stangenprofilen zum Abschneiden der Basisteile (6 bzw. 25) für 4-eckige, 6-eckige und/oder 8-eckige Pyramiden.

## Claims

1. A pyramid-shaped roof truss in which
a) the hip rafters (2) of the roof truss are box sections
b) with the lower ends thereof fitting over attachment pieces (7) of joining elements (3) arranged at the corners of the pyramid and interconnected to form a collar, and
c) with the upper ends thereof fitting over attachment pieces (26) of a connecting element (4) holding the hip rafters (2) together at the tip of the pyramid,
characterised in that
the joining elements (3) and the connecting element (4) respectively are comprised of
d) a base part (6 and 25), each cut from a solid sectional beam and having an indented profile (10) extending vertically along its outer side for the attachment piece (7) or for each attachment piece (26), and
e) the attachment piece or pieces ( 7 and 26) slid with a mating indented profile (14) onto the indented profile (10), the attachment piece or pieces (7 and 26) being cut from a sectional beam at the angle of inclination of the hip rafters (2) with a breadth being substantially equal to the height of the hollow cross section of the box section (2), the thickness of the sectional beam being substantially equal to the width of the hollow cross section of the box section (2).

2. The roof truss according to claim 1,
characterised in that the joining elements (3) and/or the connecting element (4) are cut from the solid sectional beam such that the bottom and the top of the indented profiles (10) thereof are at least approximately flush with the respective adjoining attachment pieces (7 and 26).

3. The roof truss according to claim 2,
characterised in that
the connecting element (4), at least at its indented profiles (10), and the joining elements (3) in their entirety is or are cut off slantwise at the top with the same angle as the attachment pieces (7; 26).

4. The roof truss according to claim 2 or 3,
characterised in that
the connecting element (4) and the joining elements (3) is or are cut off at right angles at the bottom.

5. The roof truss according to any of claims 1 to 4,
characterised in that
the indented profile is again provided on the side of the sectional beam of the attachment pieces (7; 26) that is opposite the given mating indented profile.

6. The roof truss according to any of claims 2 to 5,
characterised in that
the mating indented profile (14) or once more the indented profile is again provided on the side of the solid sectional beam of the joining elements (3) that is opposite the indented profile (10).

7. The roof truss according to claim 6,
characterised in that
an additional piece cut from the given sectional beam is slid onto the latter mating indented profile or indented profile in such a manner that the support is enhanced.

8. The roof truss according to any of claims 2 to 7,
characterised in that
the solid sectional beam of the joining elements (3) has two wings (8) at an angle corresponding to the number of corners of the pyramid, for affixing the ties (1) forming the given collar-like connection.

9. A construction kit with the sectional beams for cutting the attachment pieces (7;26), with the more solid sectional beams for cutting the base parts (6;25) and with the box sections for the hip rafters (2) given in any of claims 1 to 8.

10. The construction kit according to claim 9, with sectional beams for cutting the base parts (6; 25) for rectangular, hexagonal and/or octagonal pyramids.

## Revendications

1. Charpente de toit en forme de pyramide, dans laquelle
a) les arêtiers (2) de la charpente sont des profils creux
b) qui s'appuient en leur extrémité inférieure sur des supports (7) de pièces de raccord (3) disposées aux coins de la pyramide et reliées entre elles en formant un anneau et
c) qui s'appuient en leur extrémité supérieure sur des supports (26) d'une pièce d'assemblage (4) qui maintient les arêtiers (2) au niveau de la pointe de la pyramide,
caractérisée en ce que les pièces de raccord (3) et la pièce d'assemblage (4) sont constituées
d) par une pièce de base coupée dans une barre profilée massive (6 ou 25) et présentant un profil denté (10) vertical en son côté extérieur pour le support ou les supports (7 ou 26) et
e) par le support qui est glissé ou les supports qui sont glissés (7 ou 26) sur le profil denté (10) avec un contre-profil (14), ledit support étant coupé ou lesdits supports étant coupés de biais dans une barre profilée avec l'angle d'inclinaison de l'arêtier (2), l'épaisseur de ladite barre étant essentiellement identique à la largeur de la section creuse du profil creux (2), à une largeur qui est essentiellement identique à la hauteur de la section creuse du profil creux (2).

2. Charpente selon la revendication 1, caractérisée en ce que les pièces de raccord (3) et/ou la pièce d'assemblage (4) sont coupées dans la barre profilée massive à une hauteur telle qu'elles affleurent à peu près les supports (7 à 26) en haut et en bas dans le profil denté (10).

3. Charpente selon la revendication 2, caractérisée en ce que sur le haut la pièce d'assemblage (4) est coupée, au moins au niveau des profils dentés (10), et
les pièces de raccord (3) sont entièrement coupées avec le même angle en biais que les supports (7, 26).

4. Charpente selon la revendication 2 ou 3, caractérisée en ce que la pièce d'assemblage (4) est coupée et en ce que les pièces de raccord (3) sont coupées à angle droit dans le bas.

5. Charpente de toit selon une quelconque des revendications 1 à 4, caractérisée en ce que la barre profilée des supports (7; 26) présente à nouveau le profil denté sur le côté opposé au contre-profil mentionné.

6. Charpente de toit selon une quelconque des revendications 2 à 5, caractérisée en ce que la barre profilée massive des pièces de raccord (3) présente à nouveau le contre-profil (14) ou encore une fois le profil denté sur le côté opposé au profil denté (10).

7. Charpente de toit selon la revendication 6, caractérisée en ce qu'on a glissé un support, également coupé dans la barre profilée mentionnée, sur le dernier contre-profil ou profil denté de telle manière qu'il agrandit le support.

8. Charpente de toit selon une quelconque des revendications 2 à 7, caractérisée en ce que la barre profilée massive de la pièce de raccord (3) présente, dans un angle correspondant au nombre de coins de la pyramide, deux ailes (8) pour le raccord d'un cadre formant ledit assemblage en forme d'anneau.

9. Jeu de pièces comportant les barres profilées dans lesquelles on peut couper les supports (7; 26), les barres profilées massives dans lesquelles on peut couper les pièces de base (6 ou 25) et les profils creux pour les arêtiers mentionnés dans une quelconque des revendications 1 à 8.

10. Jeu de pièces selon la revendication 9, comportant les barres profilées dans lesquelles on peut couper les pièces de base (6 ou 25) pour des pyramides à 4, 6 et/ou 8 coins.
